# EUROPÄISCHE PATENTSCHRIFT

(11) **EP 0 548 317 B1**
(45) Veröffentlichungstag und Bekanntmachung des Hinweises auf die Patenterteilung: **10.01.1996**
(21) Anmeldenummer: 92914688.4
(22) Anmeldetag: 08.07.1992
(51) Int. Cl.: B01F 3/08, B01F 15/04

(54) **VERFAHREN UND VORRICHTUNG ZUM MISCHEN VON GETRÄNKEKOMPONENTEN**
METHOD AND DEVICE FOR MIXING DRINK COMPONENTS
PROCEDE ET DISPOSITIF POUR LE MELANGE DE COMPOSANTS DE BOISSONS

(30) Priorität: 12.07.1991 DE 4123047
(43) Veröffentlichungstag der Anmeldung: 30.06.1993
(73) Patentinhaber: KRONES AG Hermann Kronseder Maschinenfabrik, D-93068 Neutraubling (DE)
(72) Erfinder: WEISS, Wilhelm, D-8417 Lappersdorf (DE)
(74) Vertreter: Grünecker, Kinkeldey, Stockmair & Schwanhäusser Anwaltssozietät
(86) Internationale Anmeldenummer: EP9201540
(87) Internationale Veröffentlichungsnummer: WO9300988

(56) Entgegenhaltungen:
- EP-A- 0 172 000
- DE-A- 3 132 706
- GB-A- 781 818

## Beschreibung

Die Erfindung betrifft ein Verfahren und eine Vorrichtung zum Mischen von Getränkekomponenten.

Ein derartiges Verfahren und eine derartige Vorrichtung ist aus der DE-PS 31 32 706 bekannt. Die bekannte Vorrichtung dient zum Mischen von einer kleineren Menge Sirup (erste Komponente) mit einer größeren Menge Wasser (zweite Komponente). Für jede Komponente ist ein eigener Meßraum vorgesehen. Der Meßraum für Wasser ist mit einem Füllhöhenmesser versehen, über den das Wasservolumen dosiert wird. Der Meßraum für Sirup entspricht in seinem Volumen dem für eine Charge erforderlichen Sirupvolumen und wird bei jedem Mischvorgang vollständig befüllt. Der Meßraum für Sirup ist unterhalb des Meßraums für Wasser angeordnet und mit diesem über eine Rohrleitung verbunden. Beim Mischen der Komponenten werden zunächst Wasser und Sirup in ihre Meßräume bis zur vorbestimmten Höhe bzw. bis zum vorbestimmten Volumen eingeleitet. Danach werden die Zuläufe gesperrt, das Wasser wird aus seinem Meßbehälter über die Rohrleitung in den Meßbehälter für Sirup geführt und beide Komponenten werden von dort in den nachgeschalteten Sammelraum geleitet und vermischt.

Mit dieser bekannten Vorrichtung läßt sich bei einfachem, übersichtlichem Aufbau eine chargenweise Mischung zweier Getränkekomponenten mit relativ hoher Genauigkeit erreichen. Dies ist jedoch nur dann der Fall, wenn im Vorratsraum für den Sirup eine ausreichende Menge vorhanden ist, um ein vollständiges Befüllen des Meßraums für Sirup zu ermöglichen. Enthält dagegen der Vorratsraum bei zu Ende gehendem Sirupvorrat oder nach Abschalten des Sirupzulaufs infolge Betriebsschluß oder Umstellung auf ein anderes Getränk nur noch eine unzureichende Restmenge, so ist entweder überhaupt keine Verarbeitung mehr möglich oder es wird die Restmenge durch Zufüllen von Wasser provisorisch ermittelt und mit Hilfe von Tabellen und vielen manuellen Eingriffen die erforderliche Wassermenge zugegeben. Eine genaue Einhaltung des Mischungsverhältnisses ist hierbei nicht möglich, worunter die Qualität des Getränks leidet.

Ähnlich liegen die Verhältnisse bei einem Verfahren und einer Vorrichtung gemäß der älteren deutschen Patentanmeldung P 41 14 673.5. Bei dieser Vorrichtung ist der Meßraum mit bestimmtem Volumen für den Sirup mit dem darüber angeordneten Meßraum mit einem Füllhöhenmesser für das Wasser unter Bildung einer die Durchmischung fördernden Querschnittsvergrößerung im Übergangsbereich zu einem Aufnahmeraum für eine vollständige Gemischmenge vereinigt. Im oberen Bereich des Meßraums für den Sirup ist eine feste Füllstandssonde angeordnet, die das bestimmte Volumen des Meßraums definiert. Im normalen Betrieb wird zunächst Sirup in den unteren Meßraum bis zum Erreichen der festen Füllstandssonde eingeleitet. Danach wird gleichfalls in den unteren Meßraum Wasser eingeleitet, wobei bereits eine Mischung mit dem Sirup erfolgt, bis eine bestimmte Gemischmenge, registriert durch den Füllhöhenmesser, erreicht ist. Diese Gemischmenge wird dann durch eine an die Unterseite des unteren Meßraums angeschlossene Rohrleitung unter nochmaliger Durchmischung in einen Sammelraum abgeleitet.

Auch bei dieser Vorrichtung entstehen Probleme, wenn der Sirup im Vorratsraum für eine vollständige Füllung des Meßraums nicht mehr ausreicht.

Der Erfindung liegt die Aufgabe zugrunde, ein Verfahren und eine konstruktiv einfache Vorrichtung zum chargenweisen Mischen von Getränkekomponenten zu schaffen, mit der auch Teilmengen der ersten Komponente, deren Volumen kleiner ist als das Volumen des Meßraums, mit gleichbleibend hoher Mischgenauigkeit rationell verarbeitet werden können.

Diese Aufgabe wird bei einem Verfahren durch die Merkmale des Anspruchs 1 und bei einer Vorrichtung durch die kennzeichnenden Merkmale des Anspruchs 9 gelöst.

Durch die erfindungsgemäße exakte Messung der in den Meßraum eingefüllten Restmenge der ersten Komponente mit anschließender exakter Dosierung der zweiten Komponente ist unabhängig von der Größe der im Vorratsraum enthaltenen Restmenge immer eine genaue Einhaltung des gewünschten Mischungsverhältnisses möglich. Auch kleine Restmengen des Sirups oder dgl., die bisher nicht wirtschaftlich verarbeitet werden konnten, können daher ohne Einbußen an der Getränkequalität zuverlässig aufgearbeitet werden.

Die Dosierung der zweiten Komponente kann durch die im Normalbetrieb arbeitende Dosiereinrichtung erfolgen. Nach einer in den Unteransprüchen enthaltenen Weiterbildung der Erfindung erfolgt jedoch die Messung der zweiten Komponente an der gleichen Stelle bzw. mit der gleichen Einrichtung, mit der die erste Komponente während der sog. Restmengendosierung gemessen wird. Hierdurch ergibt sich eine besonders exakte und rationelle Arbeitsweise.

In den Unteransprüchen sind noch weitere vorteilhafte Weiterbildung der Erfindung angegeben, die zudem auf einfache Weise einen automatischen Ablauf der Restmengendosierung ermöglichen.

Im Nachstehenden wird ein Ausführungsbeispiel der Erfindung anhand der Zeichnung beschrieben. Diese zeigt die schematische Seitenansicht einer Vorrichtung zum Mischen von Getränkekomponenten. Diese ist in eine nur teilweise dargestellte Anlage zum Herstellen eines karbonisierten Erfrischungsgetränks integriert.

Die gezeigte Vorrichtung ist zum Mischen einer ersten Komponente in Form von Sirup S und einer zweiten Komponente in Form von entlüftetem Wasser W eingerichtet und weist eine behälterförmige Dosier- und Mischeinheit 16 auf. In deren Innerem ist ein unterer Meßraum 2 mit kreisförmigem Querschnitt für den Sirup eingerichtet, dessen Volumen auf Höhe der strichpunktiert eingezeichneten Linie durch eine feste Füllstandssonde 23 begrenzt wird. An den Meßraum 2 schließt sich nach oben hin unter Bildung eines sich vergrößernden Übergangsquerschnitts ein Aufnahmeraum 17 mit einem kreisförmigen Querschnitt größeren Durchmessers an. Im Aufnahmeraum 17 ist ein Füllhöhenmesser 18 angeordnet, der die Höhe des aus Sirup und Wasser bestehenden Gemisches G in der Dosier- und Mischeinheit 16 registriert.

Im unteren Bereich des Meßraums 2 münden über zwei Absperrventile 24, 25 mit unterschiedlichem Querschnitt eine Zuleitung 12 für das entlüftete Wasser sowie über zwei weitere Absperrventile 26, 27 mit unterschiedlichem Querschnitt eine Zwischenleitung 3 für den Sirup ein. Die Zwischenleitung 3 ist an den Boden eines Vorlaufbehälters 28 mit einem Vorratsraum 1 für den Sirup angeschlossen, der auf einem höheren Niveau liegt als der Meßraum 2. Der Vorlaufbehälter 28 ist mit einer unteren Füllstandssonde 14 und einer oberen Füllstandssonde 22 ausgestattet und wird über eine Sirupleitung 21 mit einem Steuerventil 29 versorgt. Außerdem ist der Vorlaufbehälter 28 über eine Leitung 20 an eine CO₂-Sammelleitung 37 angeschlossen, genauso wie die Dosier- und Mischeinheit 16 über eine Leitung 19.

Der Meßraum 2 weist unterhalb seiner das Volumen bestimmenden Füllstandssonde 23 eine weitere Füllstandssonde 30 zur Steuerung der Füllgeschwindigkeit auf. Außerdem ist an seine tiefste Stelle eine Ableitung 5 mit einem Absperrventil 31 angeschlossen, die in einen Tank 32 mit einem Sammelraum 4 für das Gemisch einmündet. Vom Tank 32 führt eine weitere Leitung 33 mit einer Pumpe 34 zu einem nicht gezeigten Sättigungsbehälter, in dem das Gemisch mit Kohlensäure imprägniert wird und an den durch die CO₂-Sammelleitung 37 angeschlossen ist.

An den Tank 32 mit dem Sammelraum 4 für das Gemisch sind noch einige weitere, nicht gezeigte Dosier- und Mischeinheiten angeschlossen, die mit dem bisher beschriebenen Aufbau der Dosier- und Mischeinheit 16 übereinstimmen. Auf diese Weise können die verschiedenen Dosier- und Mischeinheiten abwechselnd gefüllt und entleert werden und es ist eine gleichmäßige Beschickung des Sammelraums 4 möglich.

An die tiefste Stelle der Zwischenleitung 3 für den Sirup ist eine Nebenleitung 6 angeschlossen, die in den Meßraum 2 der Dosier- und Mischeinheit 16 einmündet. In diese Nebenleitung 6 sind der Reihe nach ein erstes Absperrventil 7, eine Pumpe 10, eine Leermeldesonde 11, ein induktiver Durchflußmesser 9 und ein zweites Absperrventil 8 eingeschaltet, wobei letzteres und der Durchflußmesser 9 nahe der Einmündungsstelle der Nebenleitung 6 in den Meßraum 2 sitzen. Zwischen dem ersten Absperrventil 7 und der Pumpe 10 ist an die Nebenleitung 6 über ein weiteres Absperrventil 13 die Zuleitung 12 für entlüftetes Wasser angeschlossen.

Die Leermeldesonde 11, der Durchflußzähler 9 sowie die untere Füllstandssonde 14 im Vorlaufbehälter 28 sind über strichpunktiert angedeutete Signalleitungen mit der Eingangsseite einer Steuereinrichtung 15 verbunden. Die Füllstandssonde 14 ist derart angeordnet, daß sie ein Signal erzeugt, wenn die Restmenge an Sirup im Vorratsraum 1 kleiner ist als das Volumen des Meßraums 2 bis zur oberen Füllstandssonde 23. Die Leermeldesonde 11 ist derart ausgebildet, daß sie ein Signal erzeugt, wenn die Nebenleitung 6 an dieser Stelle leer ist, also weder Sirup noch Wasser enthält. An die Ausgangsseite der Steuereinrichtung 15 sind über strichliert angedeutete Steuerleitungen die drei Absperrventile 7, 8, 13 und die Pumpe 10 angeschlossen. Ferner weist die Steuereinrichtung 15 ein Stellglied 35 auf, mit dem das Mischungsverhältnis zwischen den beiden Komponenten eingestellt werden kann.

Im Normalbetrieb wird der Vorratsraum 1 im Vorlaufbehälter 28 mit Hilfe der oberen Füllstandssonde 22 und dem Steuerventil 29 über die Sirupleitung 21, die zu einem nicht gezeigten Vorratstank führt, weitgehend gefüllt gehalten. Die Sirupmenge im Vorratsraum 1 ist dann groß genug, um den Meßraum 2 mehrmals mit Sirup zu füllen. In diesem Falle läuft das Mischen der beiden Komponenten S und W ohne Mitwirkung der Steuereinrichtung 15 - bei geschlossenen Absperrventilen 7, 8, 13 und abgeschalteter Pumpe 10 - nach folgendem Verfahren ab:

Als erstes wird bei geschlossenem Absperrventil 31 aus dem Vorlaufbehälter 28 über die Zwischenleitung 3 und das geöffnete Absperrventil 26 mit größerem Querschnitt der Sirup mit hoher Geschwindigkeit in den Meßraum 2 eingeleitet, bis zum Erreichen der unteren Füllstandssonde 30. Danach wird das Ventil 26 wieder geschlossen und das zuvor geschlossene Absperrventil 27 mit kleinerem Querschnitt geöffnet. Der Sirup strömt nun mit kleiner Geschwindigkeit in den Meßraum 2 ein bis er die obere Füllstandssonde 23 erreicht. Hierauf wird auch das Absperrventil 27 geschlossen. Der Meßraum 2 ist nun bis zu seinem vorbestimmten Volumen vollständig mit Sirup gefüllt.

Als nächstes wird das bis jetzt geschlossene Absperrventil 24 mit größerem Querschnitt geöffnet, so daß entlüftetes Wasser über eine nicht gezeigte Pumpe und die Zuleitung 12 in den Meßraum 2 mit hoher Geschwindigkeit einströmt. Das Wasser vermischt sich mit dem Sirup und das Gemisch steigt im Aufnahmeraum 17 hoch bis zu einer bestimmten Füllhöhe, registriert durch den Füllhöhenmesser 18. Danach wird das Absperrventil 24 wieder geschlossen und das bis jetzt geschlossene Absperrventil 25 mit kleinerem Querschnitt wird geöffnet. Hierdurch wird das Wasser mit geringer Geschwindigkeit in den Meßraum 2 eingeleitet und zwar bis zum Erreichen eines vorbestimmten Füllstandes an Gemisch im Aufnahmeraum 17, was wiederum durch den Füllhöhenmesser 18 registriert wird. Anstelle des Füllhöhenmessers 18 kann die Steuerung des Wasserzulaufs selbstverständlich auch durch mehrere feststehende Füllstandssonden übernommen werden. Mit Erreichen des vorbestimmten Füllstandes im Aufnahmeraum 17, der vom gewünschten Mischungsverhältnis zwischen Sirup und Wasser abhängig ist, ist die Dosierung von Sirup und Wasser beendet und es hat bereits eine erste Vermischung der beiden Komponenten stattgefunden. Durch Öffnen des bisher geschlossenen Absperrventils 31 wird nunmehr die vollständige Gemisch-Charge über die Ableitung 5 in den Sammelraum 4 des Tanks 32 eingeleitet und dabei weiter vermischt. Das sich im Sammelraum 4 einstellende Gemisch wird anschließend über die Leitung 33 und die Pumpe 34 zum nicht gezeigten Imprägnierbehälter transportiert, dort mit Kohlensäure angereichert und ist dann bereit zur Abfüllung.

Geht der Sirup im nicht gezeigten Vorratstank zu Ende oder wird die Sirupleitung 21 abgesperrt, z.B. vor Arbeitsschluß oder vor einer Umstellung der Anlage auf ein anderes Getränke, so sinkt der Füllstand im Vorlaufbehälter 28 nach und nach ab, irgendwann bis unter die untere Füllstandssonde 14. Die im Vorratsraum 1 befindliche Restmenge an Sirup reicht nun nicht mehr für eine vollständige Füllung des Meßraums 2 aus. Die Füllstandssonde 14 gibt ein entsprechendes Signal ab und aktiviert die Steuereinrichtung 15. Gleichzeitig wird die nicht gezeigte Steuerung für das obenstehend beschriebene normale Mischverfahren abgeschaltet, entweder manuell, aufgrund eines von der Füllstandssonde 14 ausgelösten Signals, oder automatisch durch die Steuereinrichtung 15. Spätestens jetzt werden die Absperrventile 24 bis 27 sowie das Absperrventil 31 geschlossen. Beeinflußt durch die Steuereinrichtung 15 läuft nunmehr die Mischung der beiden Komponenten entsprechend dem nachfolgend beschriebenen Verfahren ab:

Als erstes werden die Absperrventile 7 und 8 geöffnet; die Pumpe 10 wird eingeschaltet und der Durchflußmesser 9 wird aktiviert; das Absperrventil 13 bleibt zunächst geschlossen. Daraufhin wird die im Vorratsraum 1 und in der Zwischenleitung 3 vorhandene Rest- oder Teilmenge des Sirups über die Nebenleitung 6 nahezu vollständig in den Meßraum 2 eingeleitet, bis auch die Nebenleitung 6 bis hin zur Leermeldesonde 11 leergefahren ist und diese ein Steuersignal aussendet. Danach werden die beiden Ventile 7 und 8, zumindest aber das Ventil 7 geschlossen und die vom Durchflußmesser 9 registrierte Sirupmenge wird angezeigt und an die Steuereinrichtung 15 gemeldet. Diese errechnet aus der gemessenen Sirupmenge und dem eingestellten Mischungsverhältnis die erforderliche Wassermenge. Diese Durchflußmenge wird nun dem Durchflußmesser 9 vorgegeben und es wird durch Öffnen der Ventile 13 und ggf. 8 Wasser aus der Zuleitung 12 über die Nebenleitung 6 in den Meßraum 2 eingeleitet. Bei Erreichen der vorgegebenen Menge am Durchflußzähler 9 veranlaßt dieser sofort ein Schließen der Absperrventile 8 und 13 und ein Abschalten der Pumpe 10. In der Dosier- und Mischeinheit 16 befindet sich nunmehr die Teilmenge einer normalen, vollständigen Charge mit dem gleichen Mischungsverhältnis der beiden Komponenten. Diese Teilcharge wird anschließend in der üblichen Weise durch Öffnen des Absperrventils 31 über die Ableitung 5 in den Sammelraum 4 eingeleitet. Die verbleibende Wassermenge in der Nebenleitung 6 kann durch Öffnen eines Ablaufhahns 36 zwischen dem Absperrventil 7 und der Pumpe 10 abgelassen werden.

Das vorbeschriebene Verfahren kann auch dann durchgeführt werden, wenn zwar ausreichend Sirup für eine vollständige Charge vorhanden ist, aus anderen Gründen, z.B. weil nur noch eine gewisse Anzahl von Flaschen zu füllen ist, jedoch nur eine Teilcharge ausgemischt werden soll. In diesem Fall erfolgt die Umstellung manuell und nicht automatisch durch die Füllstandssonde 14. Mit Hilfe des Durchflußmessers 9 ist außerdem ein einfaches, exaktes "Eichen" der Füllstandssonden 23, 30 und des Füllhöhenmessers 18 möglich.

Im Vorstehenden wurde die Durchführung des erfindungsgemäßen Verfahrens im Zusammenhang mit einer Vorrichtung beschrieben, bei welcher der Meßraum für den Sirup mit dem darüber angeordneten Meßraum für das Wasser bzw. für das Gemisch über einen Übergangsbereich mit sich vergrößerndem Querschnitt verbunden ist. Bei einer Vorrichtung, bei der die Verbindung dieser beiden Meßräume über eine Leitung mit einem Absperrventil erfolgt, gibt es zwei Möglichkeiten: Ist das Absperrventil während des Dosierens geöffnet, so läuft das Verfahren in der bereits beschriebenen Weise ab, da dann das Gemisch aus dem unteren Meßraum für den Sirup in den oberen Meßraum hochsteigen kann. Ist dagegen das Absperrventil geschlossen, so wird das Wasser nach der teilweisen Füllung des unteren Meßraums mit Sirup in den oberen Meßraum für das Wasser separat abgemessen, z.B. durch den ohnehin vorhandenen Füllhöhenmesser für den Normalbetrieb oder durch den Durchflußmesser für den Sirup. Hierzu ist hinter dem Durchflußmesser an die Nebenleitung eine weitere Leitung mit einem Absperrventil angeschlossen, die unmittelbar in den oberen Meßraum für das Wasser einmündet.

## Patentansprüche

1. Verfahren zum Mischen von zwei Getränkekomponenten, insbesondere Sirup und Wasser, wobei zunächst in einem ersten Verfahrensschritt, gegebenenfalls mehrmals, die erste Komponente aus einem Vorratsraum in einen Meßraum mit bestimmten Volumen eingeleitet wird, so daß der Meßraum vollständig gefüllt wird, die zweite Komponente entsprechend einem gewünschten Mischungsverhältnis dosiert wird und dann beide Komponenten in einen Sammelraum abgeleitet werden und daß der Meßraum dann in einem zweiten Verfahrensschritt beim Einleiten der ersten Komponente nur teilweise gefüllt wird und die in den Meßraum eingeleitete Menge der ersten Komponente direkt gemessen und anschließend die zweite Komponente entsprechend der gemessenen Menge der ersten Komponente dosiert wird.

2. Verfahren nach Anspruch 1, dadurch gekennzeichnet, daß während der teilweisen Füllung des Meßraums der Durchfluß der ersten Komponente an einer Meßstelle gemessen wird.

3. Verfahren nach Anspruch 2, dadurch gekennzeichnet, daß die Meßstelle nahe der Einlaufstelle der ersten Komponente in den Meßraum angeordnet wird.

4. Verfahren nach einem der Ansprüche 1 bis 3, dadurch gekennzeichnet, daß die Dosierung der zweiten Komponente durch Messen des Durchflusses an einer Meßstelle erfolgt.

5. Verfahren nach Anspruch 4, dadurch gekennzeichnet, daß die Meßstelle nahe der Einlaufstelle der zweiten Komponente in den Meßraum angeordnet wird.

6. Verfahren nach einem der Ansprüche 2 bis 5, dadurch gekennzeichnet, daß der Durchfluß der ersten Komponente und der Durchfluß der zweiten Komponente an der gleichen Meßstelle nacheinander gemessen werden.

7. Verfahren nach einem der Ansprüche 1 bis 6, dadurch gekennzeichnet, daß die im Vorratsraum enthaltene Restmenge der ersten Komponente nahezu vollständig in den Meßraum eingeleitet wird.

8. Verfahren nach einem der Ansprüche 2 bis 7, dadurch gekennzeichnet, daß die Einleitung der ersten Komponente in den Meßraum gestoppt wird, kurz bevor das Ende der Restmenge die Meßstelle erreicht.

9. Vorrichtung zum Mischen von zwei Getränkekomponenten, insbesondere Sirup und Wasser, mit einem Vorratsraum (1) und einem eine Festvolumenmessung ermöglichenden Meßraum (2) mit bestimmtem Volumen für die erste Komponente, die über eine Zwischenleitung (3) mit mindestens einer Absperreinrichtung (26, 27) miteinander verbunden sind, mit einer Dosiereinrichtung für die zweite Komponente und mit einem Sammelraum (4) für die dosierten Komponenten, der über eine Ableitung (5) zumindest an den Meßraum angeschlossen ist, **dadurch gekennzeichnet**, daß an den Vorratsraum (1) oder an die Zwischenleitung (3) der ersten Komponente eine in den Meßraum (2) einmündende Nebenleitung (6) angeschlossen ist, in die mindestens ein Absperrventil (7, 8) und ein Durchflußmesser (9) eingeschaltet sind.

10. Vorrichtung nach Anspruch 9, dadurch gekennzeichnet, daß in die Nebenleitung (6), vorzugsweise vor dem Durchflußmesser (9), eine Pumpe (10) eingeschaltet ist.

11. Vorrichtung nach Anspruch 9 oder 10, dadurch gekennzeichnet, daß in die Nebenleitung (6) vor dem Durchflußmesser (9) eine Leermeldesonde (11) eingeschaltet ist.

12. Vorrichtung nach einem der Ansprüche 9 bis 11, dadurch gekennzeichnet, daß an die Nebenleitung (6) vor dem Durchflußmesser (9) eine Zuleitung (12) für die zweite Komponente mit einem Absperrventil (13) angeschlossen ist.

13. Vorrichtung nach einem der Ansprüche 9 bis 12, dadurch gekennzeichnet, daß im Vorratsraum (1) eine Füllstandssonde (14) angeordnet ist, die ein Absinken des Füllstandes unter einen für eine vollständige Füllung des Meßraums (2) ausreichenden Wert meldet.

14. Vorrichtung nach einem der Ansprüche 9 bis 13, dadurch gekennzeichnet, daß der Durchflußmesser (9), die Leermeldesonde (11) und die Füllstandssonde (14) an den Eingang einer Steuereinrichtung (15) angeschlossen sind, die in Abhängigkeit von den Eingangssignalen die Absperrventile (7, 8, 13) selbsttätig öffnet und schließt.

15. Vorrichtung nach Anspruch 14, dadurch gekennzeichnet, daß die Steuereinrichtung (15) die Pumpe (10) selbsttätig ein- und ausschaltet.

## Claims

1. Method for mixing two beverage components, in particular syrup and water, wherein initially in a first step, repeatedly if occasion arises, the first component is introduced from a storage chamber into a measuring chamber of given volume, so that the measuring chamber is completely filled, the second component is proportioned according to a desired mixture ratio, and then both components are conducted away into a collecting chamber, and the measuring chamber is then in a second step only partially filled on introduction of the first component and the quantity of the first component introduced into the measuring chamber is measured directly and then the second component is proportioned according to the measured quantity of the first component.

2. Method according to claim 1, characterised in that during partial filling of the measuring chamber, the throughflow of the first component is measured at a measuring point.

3. Method according to claim 2, characterised in that the measuring point is arranged near the point of entry of the first component into the measuring chamber.

4. Method according to any of claims 1 to 3, characterised in that proportioning of the second component takes place by measurement of the throughflow at a measuring point.

5. Method according to claim 4, characterised in that the measuring point is arranged near the point of entry of the second component into the measuring chamber.

6. Method according to any of claims 2 to 5, characterised in that the throughflow of the first component and the throughflow of the second component are measured successively at the same measuring point.

7. Method according to any of claims 1 to 6, characterised in that the residual quantity of the first component contained in the storage chamber is almost completely introduced into the measuring chamber.

8. Method according to any of claims 2 to 7, characterised in that introduction of the first component into the measuring chamber is stopped shortly before the end of the residual quantity reaches the measuring point.

9. Apparatus for mixing two beverage components, in particular syrup and water, with a storage chamber (1) and a measuring chamber (2) of given volume for the first component allowing measurement of a fixed volume, which are connected to each other by an intermediate pipe (3) with at least one shut-off device (26, 27), with a proportioning device for the second component and with a collecting chamber (4) for the proportioned components, which is connected by an outlet pipe (5) at least to the measuring chamber, characterised in that connected to the storage chamber (1) or to the intermediate pipe (3) of the first component is a secondary pipe (6) which leads into the measuring chamber (2) and in which are inserted at least one shut-off valve (7, 8) and a flowmeter (9).

10. Apparatus according to claim 9, characterised in that a pump (10) is inserted in the secondary pipe (6), preferably in front of the flowmeter (9).

11. Apparatus according to claim 9 or 10, characterised in that an "empty" indicating detector (11) is inserted in the secondary pipe (6) in front of the flowmeter (9).

12. Apparatus according to any of claims 9 to 11, characterised in that connected to the secondary pipe (6) in front of the flowmeter (9) is a supply pipe (12) for the second component with a shut-off valve (13).

13. Apparatus according to any of claims 9 to 12, characterised in that in the storage chamber (1) is arranged a level detector (14) which indicates a fall of the level below a value sufficient for complete filling of the measuring chamber (2).

14. Apparatus according to any of claims 9 to 13, characterised in that the flowmeter (9), the "empty" indicating detector (11) and the level detector (14) are connected to the input of a control device (15) which automatically opens and closes the shut-off valves (7, 8, 13) as a function of the input signals.

15. Apparatus according to claim 14, characterised in that the control device (15) automatically switches the pump (10) on and off.

## Revendications

1. Procédé pour le mélange de deux composants de boissons, en particulier de sirop et d'eau, le premier composant étant d'abord envoyé, dans une première phase du procédé, à maintes reprises éventuellement, dans un compartiment de mesure d'un volume défini à partir d'un compartiment de réserve, de sorte que le compartiment de mesure est rempli totalement, le second composant est dosé en fonction d'un rapport de mélange souhaité, puis les deux composants sont évacués dans un compartiment collecteur, et en ce que le compartiment de mesure, dans une deuxième phase du procédé, n'est rempli qu'en partie lors de l'introduction du premier composant, et la quantité du premier composant, introduite dans le compartiment de mesure, est mesurée directement, puis le second composant est dosé en fonction de la quantité mesurée du premier composant.

2. Procédé suivant la revendication 1, caractérisé en ce que le débit du premier composant est mesuré en un point de mesure, pendant le remplissage partiel du compartiment de mesure.

3. Procédé suivant la revendication 2, caractérisé en ce que le point de mesure est disposé au voisinage du point d'arrivée du premier composant dans le compartiment de mesure.

4. Procédé suivant l'une des revendications 1 à 3, caractérisé en ce que le dosage du second composant est assuré par la mesure du débit en un point de mesure.

5. Procédé suivant la revendication 4, caractérisé en ce que le point de mesure est disposé au voisinage du point d'arrivée du second composant dans le compartiment de mesure.

6. Procédé suivant l'une des revendications 2 à 5, caractérisé en ce que le débit du premier composant et le débit du second composant sont mesurés successivement au même point de mesure.

7. Procédé suivant l'une des revendications 1 à 6, caractérisé en ce que la quantité résiduelle du premier composant, contenue dans le compartiment de réserve, est envoyée dans sa quasi-totalité dans le compartiment de mesure.

8. Procédé suivant l'une des revendications 2 à 7, caractérisé en ce que l'envoi du premier composant dans le compartiment de mesure est stoppé, juste avant que la fin de la quantité résiduelle atteigne le point de mesure.

9. Dispositif pour le mélange de deux composants de boissons, de sirop et d'eau en particulier, avec un compartiment de réserve (1) et un compartiment de mesure (2) d'un volume défini pour le premier composant, permettant une mesure fixe de volume, ces deux compartiments étant reliés entre eux par une conduite intermédiaire (3), munie d'au moins un dispositif d'arrêt (26, 27), avec un dispositif de dosage pour le second composant, et avec un compartiment collecteur (4) pour les composants dosés, raccordé par au moins une conduite d'évacuation (5) au compartiment de mesure, caractérisé en ce qu'une conduite de dérivation (6), débouchant dans le compartiment de mesure (2), est raccordée au compartiment de réserve (1) ou à la conduite intermédiaire (3) du premier composant, au moins une vanne d'arrêt (7, 8) et un débitmètre (9), étant montés dans cette conduite.

10. Dispositif suivant la revendication 9, caractérisé en ce qu'une pompe (10) est montée dans la conduite de dérivation (6), de préférence en amont du débitmètre (9).

11. Dispositif suivant l'une des revendications 9 ou 10, caractérisé en ce qu'une sonde de signalisation de vide (11) est montée dans la conduite de dérivation (6), en amont du débitmètre (9).

12. Dispositif suivant l'une des revendications 9 à 11, caractérisé en ce qu'une conduite d'arrivée (12) pour le second composant, munie d'une vanne d'arrêt (13), est raccordée à la conduite de dérivation (6) en amont du débitmètre (9).

13. Dispositif suivant l'une des revendications 9 à 12, caractérisé en ce qu'une sonde de niveau (14), disposée dans le compartiment de réserve (1), signale une baisse du niveau au-dessous d'une valeur suffisante pour un remplissage intégral du compartiment de mesure (2).

14. Dispositif suivant l'une des revendications 9 à 13, caractérisé en ce que le débitmètre (9), la sonde de signalisation de vide (11), et la sonde de niveau (14), sont raccordés à l'entrée d'un dispositif de commande (15), qui ouvre et ferme automatiquement les vannes d'arrêt (7, 8, 13) en fonction des signaux d'entrée.

15. Dispositif suivant la revendication 14, caractérisé en ce que le dispositif de commande (15) connecte et déconnecte automatiquement la pompe (10).
